# EUROPÄISCHE PATENTSCHRIFT

(11) **EP 2 662 499 B1**
(45) Veröffentlichungstag und Bekanntmachung des Hinweises auf die Patenterteilung: **01.03.2017**
(21) Anmeldenummer: 13166376.7
(22) Anmeldetag: 03.05.2013
(51) Int. Cl.: E02D 29/14, E02D 13/06

(54) **Qualitätssicherungsverfahren zum Erstellen von Pfählen sowie offenes Profil dafür**
Quality assurance method for creating piles and open profile for the same
Procédé d'assurance-qualité pour la réalisation de pieux et profil ouvert prévu à cet effet

(30) Priorität: 08.05.2012 DE 102012104009
(43) Veröffentlichungstag der Anmeldung: 13.11.2013
(73) Patentinhaber: Technische Universität Hamburg-Harburg, 21073 Hamburg (DE); TuTech Innovation GmbH, 21079 Hamburg (DE)
(72) Erfinder: Grabe, Jürgen, 21075 Hamburg (DE)
(74) Vertreter: Hansen, Jochen

(56) Entgegenhaltungen:
- EP-A1- 1 672 168
- DE-A1- 3 106 345
- DE-B- 1 141 245

## Beschreibung

Die Erfindung betrifft ein Qualitätssicherungsverfahren zum Erstellen von Pfählen im Untergrund mit einem voreilenden, offenen Profil und innenseitiger Abförderung des Bodens oder bei unterem Verschluss des Profils Verdrängung des Bodens. Ferner betrifft die Erfindung ein offenes Profil für die Erstellung von Gründungspfählen.

Offenes Profil bedeutet dabei ein Bauteil mit einem in sich geschlossenen, in Längsrichtung entlang des Profils im Wesentlichen gleichen Querschnitt. Das Profil ist unten und oben offen. Entsprechend können offene Profile neben kreisförmigen Verrohrungen auch Vierkantrohre, Kastenprofile, Schächte, Senkkästen und dergleichen sein. Als Pfahl ist dabei jegliche Form einer durch ein derartiges offenes Profil erstellten Gründung gemeint.

Pfähle sind zur Gründung von Bauwerken in schwierigen Untergründen bekannt. Sie dienen zum Abtragen von Lasten in größere Tiefen. Insbesondere sind Bohrpfähle zur erschütterungsfreien Herstellung von Pfahlgründungen für Bauwerke auf nicht ausreichend standfestem Untergrund bekannt. Bei dem Erstellen von Bohrpfählen wird beispielsweise ein einen kreisförmigen Querschnitt aufweisendes, offenes Profil, hier als Verrohrung mit einer oszillierenden Bewegung in den Untergrund gedrückt. Gleichzeitig wird der im Innenraum dieser Verrohrung enthaltene Boden als Bohrgut mit einem in der Verrohrung geführten Greifer oder Spülverfahren entnommen. Anschließend wird ein Bewährungskorb in den freigelegten Innenraum der Verrohrung eingesetzt und betoniert, wobei die Verrohrung wieder entfernt wird.

An diesem Verfahren ist kritisch, dass bei einer zu geringen Voreilung der Verrohrung zu der Bohrgutentnahme eine Auflockerung des Bodens im Bereich der Bohrlochsohle auftritt. Insbesondere kann es bei gebohrten Pfählen unbemerkt passieren, dass der Boden am Bohrpfahlfuß durch den Bohrvorgang entspannt oder erheblich aufgelockert wird. Im Grundwasser kann es an der Bohrlochsohle zu einem hydraulischen Grundbruch mit der Folge von Auslockerungen oder Transport von Bodenteilchen kommen. Des weiteren kann bei ungeübten Gerätefahrern ein tieferer Aushub als die Verrohrung geschehen. Die Verrohrung muss eigentlich vorlaufend sein, um die seitliche Stützung des Bodens zu gewährleisten. Eine Auflockerung der Bohrlochsohle führt zu einem verschlechterten Pfahltragverhalten.

Bisher war es bekannt, einem hydraulischen Grundbruch durch einen ausreichenden Wasserstand in der Verrohrung und einem gefühlvollen Niederbringen und Austragen des Bohrgutes durch den Maschinenführer zu begegnen. Die tatsächlich errreichte Qualität dieser auf Erfahrungen basierenden, gefühlvollen Maschinenführung kann nicht herstellungsparallel beurteilt werden.

Ferner ist es bekannt, bei in den Untergrund eingebrachten offenen Profilen eine Pfropfenbildung zu nutzen, um die gesamte Sohlfläche des eingebrachten offenen Profils als lasteintragende Fläche nutzen zu können. Ein Pfropfen bildet sich, wenn sich der Boden innerhalb des Profils ausreichend verspannt. Ist also eine Gründung mit einem in den Untergrund eingetriebenen offenen Profil mit Pfropfenbildung gewünscht oder zu erwarten, kann deren Qualität bisher nicht herstellungsparallel beurteilt werden.

Weiter ist es im sog. Franki-Pfahl bekannt, ein mit einem Pfropfen aus trockenem Beton unten verschlossenes Profil mit einem sog. Rammbären in den Untergrund zu bringen. Dabei wird der Boden von dem mit dem Betonpfropfen unten geschlossenen Profil verdrängt. Bei Erreichen des tragfähigen Baugrundes kommt der Vortrieb des Profils zum Stillstand und der trockene Betonpfropfen wird von dem Rammbären am Fuß unter weiterer Verdrängung des Bodens ausgetrieben und zu einem querschnittserweiterten Fuß ausgestampft, wobei das Grundwasser anschließend zum hydraulischen Aushärten des aufgeweiteten Fußes führt.

Auch bei dieser bereits 100 Jahre alten Gründungsmethode wird bisher keine herstellungsparallele Verifizierung der Betonfußausbildung gegeben.

Verfahren und Vorrichtungen zur Messung der Kompressionswellengeschwindigkeit von Erdformationen sind im Bereich der Bohrlochmesstechnik in unterschiedlicher Gestaltung bekannt. Beispielsweise wird auf die DE 31 06 345 A1 verwiesen, in der eine Bohrlochsonde mit einem Schallsender und einem Schallempfänger ausgestattet ist, wobei die Aufzeichnungen als Funktion der Tiefe im Bohrloch erhalten werden.

Aufgabe der Erfindung ist es, ein Qualitätssicherungsverfahren zum Erstellen von Bohrpfählen und eine entsprechend dafür vorbereitete Verrohrung anzugeben, bei der die Qualität der Pfahlherstellung überwacht werden kann.

Gelöst wird diese Aufgabe mit einem Qualitätssicherungsverfahren gemäß Anspruch 1 und einem Profil gemäß Anspruch 6.

Dadurch, dass am Fuß des Profils innenseitig entlang einer Sehne des Querschnitts des Profils eine Kompressionswellengeschwindigkeit des Untergrundes gemessen wird, wird die Kompressionswellengeschwindigkeit im Bereich des Untergrundes nahe der Bohrlochsohle gemessen, auf den später der betonierte Pfahl abgesetzt wird. Dabei bedeutet "entlang einer Sehne des Querschnitts des Profils" eine Messung der Kompressionswellengeschwindigkeit senkrecht zur Längserstreckung des Profils, also im Querschnitt des Profils von einem Punkt des Querschnitts des Profils zu einem gegenüber liegenden weiteren Punkt auf dem Querschnitt des Profils. Dabei kann die Messstrecke bevorzugt diagonal über dem Querschnitt des Profils, bei kreisförmigen Verrohrungen insbesondere auf dem Durchmesser, aber auch auf kürzeren Strecken (Sehnen) gemessen werden. Da die Wellengeschwindigkeit gleich der Wurzel aus dem Quotienten aus dem druck- und bodenabhängigen Elastizitätsmodul zur Dichte ist, deutet eine Abnahme der Wellengeschwindigkeit auf eine Entspannung bzw. Auflockerung des Bodens im Inneren am Fuße des Profils hin. Dem gegenüber deutet eine Zunahme der Wellengeschwindigkeit auf das Erreichen einer tragfähigen Bodenschicht hin. Somit erhält der Gerätefahrer durch die Informationen aus der Schallmessung einen Messwert zur Beurteilung der Herstellqualität der Pfahlgründung. Vorrichtungsgemäß wird dies dadurch ermöglicht, dass am Fuß des Profils innenseitig wenigstens ein Schallsender und entlang einer Sehne im Querschnitt des Profils gegenüberliegend wenigstens ein Schallempfänger vorgesehen sind. Als Schallsender und -empfänger können beispielsweise Piezosensoren, insbesondere Ultraschallsensoren verwendet werden. Um eine repräsentative Messstrecke zu erzielen, sollte die Messstrecke entlang einer Sehne des Profils, beispielsweise über den kreisförmigen Querschnitt bei einer Verrohrung, insbesondere über dessen Durchmesser ausgeführt werden. Bei mehreren

Schallsendern und -empfängern kann beispielsweise kreuzweise über zwei im wesentlichen zueinander senkrecht stehenden Durchmesser-Messstrecken gemessen werden. Selbstverständlich sind auch andere geometrische Verteilungen möglich.

Ebenso ist es bei einer Pfahlgründung mit Pfropfenbildung möglich, über die Sender/Empfänger am Fuße des Profils die Verfestigung im Bereich des Pfropfens durch eine entsprechend erhöhte Kompressionswellengeschwindigkeit nachzuweisen. Im Umkehrschluss kann damit auch eine nicht erreichte Pfropfenbildung durch eine zu geringe Kompressionswellengeschwindigkeit nachgewiesen werden.

Beim Setzen von Franki-Pfählen kann die Lage des Trockenbetons durch Messen der Kompressionswellengeschwindigkeit überwacht werden.

Ferner kann beim Niederbringen derartiger Profile in den Untergrund mittels der an dem Profil angeordneten Schallsender und -empfänger eine Baugrunderkundung erfolgen, in dem die fast noch ungestörte Kompressionswellengeschwindigkeit des Untergrundes beim Niederbringen des Profils gemessen wird.

Um den besonders kritischen Bereich von der Bohrlochsohle bis zum Fuß des Profils durchschallen zu können, sind die Sender/Empfänger 5 cm bis 40 cm, bevorzugt 10 cm bis 30 cm, besonders bevorzugt ca. 20 cm über dem unteren Ende des Profils angeordnet. Damit liegen die Sender/Empfänger im Bereich der Voreilung des Profils gegenüber der Bohrgutentnahme. Somit liefert die ermittelte Kompressionswellengeschwindigkeit des Untergrundes ein Mass für die Tragfähigkeit oder Auflockerung des Untergrundes an der Bohrlochsohle.

Wenn vom Fuß des Profils eine an der Bohrlochsohle reflektierte Welle gemessen wird, kann die Höhendifferenz zwischen der freigelegten Bohrlochsohle bis zur Unterkante des Profils ermittelt werden. Somit sind auch durch Auflockerungen oder hydraulischen Grundbruch entstandene Auflockerungen im Bereich der Bohrlochsohle erkennbar. Insbesondere wird dabei unter Zugrundelegung der gemessenen Kompressionswellengeschwindigkeit aus der Laufzeit der reflektierten Welle auf die Voreilung des Fußes des Profils zur Bohrlochsohle geschlossen. Bei unterem Verschluss des Profils durch einen Trockenbetonfuß wird die vom unteren Rand des Trockenbetonfusses reflektierte Welle gemessen. Aus der dabei ermittelten Frühfestigkeitsentwicklung kann dann nach Ziehen der Verrohrung (Profil) über Korrelation die Endfestigkeit abgeschätzt werden.

Wenn nach Erreichen der Endtiefe oder einer Zwischentiefe die zeitliche Veränderung der Voreilung gemessen wird, kann bei bindigen Böden die Veränderung der Bohrlochsohlenlage infolge Relaxationshebungen indirekt gemessen werden. Daraus kann auf den Zähigkeitsindex und die "over consolidation rate" (OCR) geschlossen werden, womit für die Gründung bodenmechanisch wichtige Parameter ermittelt werden können.

Vorrichtungsgemäß sind die Sender/Empfänger im Profil eingelassen, um beim oszillierenden Eindrücken und/oder beim Ziehen des Profils eine Beschädigung der Sender/Empfänger zu vermeiden.

Wenn zu jedem Sender/Empfänger eine im Profil geschützt eingebrachte Kabelverbindung zur Spannungs- und Signalübertragung vorgesehen ist, können die Messgeräte direkt vom Gerätefahrer angesteuert und die Messwerte unmittelbar angezeigt und ausgewertet werden.

Alternativ hat jeder Sender/Empfänger eine Spannungsversorgung, insbesondere Akkumulator, um für einen Pfahlgründungseinsatz eingesetzt werden zu können. Dabei werden die Messdaten kabellos über Datenübertragungsmittel, beispielsweise durch Funk- oder Ultraschallübertragung übermittelt, womit ebenfalls eine simultane Messdatenauswertung möglich ist. Alternativ kann auch ein Signallogger am Sender/Empfänger vorgesehen sein, der nach Erstellung der Pfahlgründung ausgelesen wird. Bei dieser Ausgestaltung ist zwar eine simultane Qualitätskontrolle nicht möglich, jedoch können die aufgezeichneten Werte für die Absicherung der Standsicherheit der erstellten Pfahlgründung verwendet werden. Vorteilhaft ist in dieser Ausgestaltung das Fehlen jeglicher, in der Bohrsituation möglicherweise gestörten und empfindlichen Übertragungsmittel.

Nachfolgend wird ein Ausführungsbeispiel der Erfindung anhand der beiliegenden Zeichnungen detailliert beschrieben.

Darin zeigt:
- Fig. 1: eine im Untergrund eingedrückte Verrohrung mit der sich ausbildenden Bohrlochsohle in einem schematischen Querschnitt und
- Fig. 2: im Detail der untere Bereich der Verrohrung mit einer sich ausbildenden reflektierten Welle.

In Fig. 1 ist im schematischen Querschnitt durch einen Bereich des Untergrundes U ein von einer Verrohrungsmaschine eingedrücktes Profil, hier eine Verrohrung 1 mit einem im Wesentlichen freigeräumten Innenraum 10 dargestellt. Die Verrohrung 1 wird beginnend von der Erdoberfläche O an der gewünschten Stelle von einer hier nicht dargestellten Verrohrungsmaschine durch oszillierende Bewegung eingedrückt. Gleichzeitig wird dabei mit einem ebenfalls nicht dargestellten Greifer der Innenraum 10 der Verrohrung 1 vom Bohrgut freigeräumt. Es entsteht somit ein Bohrloch 2 im Untergrund U, das durch die Verrohrung 1 offen gehalten wird. Das Abfördern des Bohrgutes wird dabei so vorgenommen, dass die Bohrlochsohle 21 um ca. 0,5 m oberhalb des Fußes 11 der Verrohrung liegt. Um einen hydraulischen Grundbruch im Bereich der Bohrlochsohle 21 zu vermeiden, ist in dem Bohrloch 2 (Innenraum 10 der Verrohrung 1) eine einen Gegendruck aufbauende Stützflüssigkeit, beispielsweise Wasser eingefüllt.

Nahe des Fußes 11 der Verrohrung 1 sind Sender/Empfänger 3, hier bestehend aus einem Schallsender 31 und einem auf dem Durchmesser gegenüber liegend angeordneten Schallempfänger 32 angeordnet. Der Schallsender 31 und der Schallempfänger 32 sind in Ausnahmen 12, die ca. 20 cm oberhalb des Fußes 11 der Verrohrung 1 eingebracht sind, eingesetzt. Der Schallsender 31 sendet bei Aktivierung ein in Fig. 1 dargestelltes Schallsignal aus, das vom Schallempfänger 32 gegenüberliegend aufgenommen wird. Aufgrund der messbaren Laufzeit des Schallsignals durch den Boden im Bereich unterhalb der Bohrlochsohle 21 ist somit die Kompressionswellengeschwindigkeit vₚ ermittelbar. Da die Wellengeschwindigkeit gleich der Wurzel aus dem Quotienten aus dem druck- und bodenabhängigen Elastizitätsmodul zur Dichte ist, nämlich vₚ = √ E/p , mit E = Elastizitätsmodul und p = Dichte des Bodens, kann somit aus der gemessenen Geschwindigkeit die Bodentragfähigkeit hergeleitet werden.

In weiterer Ausgestaltung der Erfindung wird ebenfalls durch geeignete Ansteuerung und Messaufnahme des Schallsenders 31 und des Schallempfängers 32 eine an der Bohrlochsohle 21, also dem Übergang zwischen dem noch feststehenden Boden im Innenraum 10 der Verrohrung 1 und dem geschaffenen Bohrloch 2 reflektierte Welle gemessen (Fig. 2). Aufgrund der gemessenen Laufzeit und der zu grunde zu legenden Kompressionswellengeschwindigkeit aus der Messung gemäß Fig. 1 kann somit die Höhe der Bohrlochsohle 21 über dem Fuß 11 der Verrohrung 1 ermittelt werden.

Mit dem erfindungsgemäßen Qualitätssicherungsverfahren sowie der erfindungsgemäßen Verrohrung ist es somit möglich bei der Erstellung eines Bohrpfahls bereits beim Niederbringen der Verrohrung und dem Fördern des Bohrgutes die Qualität der Gründung zu erfassen und etwaigen Risiken aufgrund von hydraulischem Grundbruch und/oder Auflockerungen des Bodens unmittelbar entgegen wirken zu können. Dabei können Auflockerungen in Folge hydraulischen Grundbruch oder extremer Bodenentspannung durch eine deutlich verringerte Kompressionswellengeschwindigkeit verifiziert werden. Ferner kann durch die erfindungsgemäßen Merkmale beim Erstellen von Bohrpfählen stets das Voreilen der Verrohrung, also das Maß zwischen dem Fuß 11 der Verrohrung 1 und der Bohrlochsohle 21 durch Auswerten der an der Bohrlochsohle reflektierten Welle ermittelt werden. Weiter kann die in der Tiefe gewünschte tragfähige Bodenschicht durch das Messen der Kompressionsgeschwindigkeit (Merkmal große Kompressionswellengeschwindigkeit) verifiziert werden. Ggf. kann so bereits bei geringerer Tiefe mit dem Setzen des Bohrpfahles aufgehört werden, was eine deutliche Kostenersparnis bedeutet. Ferner kann der Viskositätsindex bzw. der Erddruckbeiwert bei überkonsolidiertem Boden ermittelt werden.

Damit ist das erfindungsgemäße Qualitätssicherungsverfahren sowie die erfindungsgemäße Verrohrung eine Maßnahme zur arbeitsparallelen Qualitätskontrolle beim Absetzen von Bohrpfählen im Untergrund. Durch die simultan ermittelten Messergebnisse kann u. U. eine Einsparung an Pfahllänge erreicht werden oder eine verbesserte Qualität, also höhere Tragfähigkeit verifiziert werden. Ferner kann die begleitende Messung auch als indirekter Baugrundaufschluss des ungestörten Bodens hinsichtlich Lagerungsdichte und Spannungszustand dienen.

### Bezugszeichenliste

- 1: offenes Profil, Verrohrung
- 10: Innenraum
- 11: Fuß
- 12: Ausnahme

- 2: Bohrloch
- 21: Bohrlochsohle

- 3: Sender/Empfänger
- 31: Schallsender
- 32: Schallempfänger

- O: Erdoberfläche
- U: Untergrund
- vₚ: Kompressionswellengeschwindigkeit

## Patentansprüche

1. Qualitätssicherungsverfahren zum Erstellen von Pfählen im Untergrund (U) mit einem voreilenden, offenen Profil und innenseitiger Abförderung des Bodens oder bei unterem Verschluss des Profils Verdrängung des Bodens, **dadurch gekennzeichnet, dass** am Fuß (11) des offenen Profils (1) innenseitig entlang einer Sehne des Querschnitts des Profils (1) eine Kompressionswellengeschwindigkeit (vₚ) des Untergrundes (U) gemessen wird.

2. Qualitätssicherungsverfahren nach Anspruch 1, **dadurch gekennzeichnet, dass** die ermittelte Kompressionswellengeschwindigkeit (vₚ) des Untergrundes (U) ein Mass für die Tragfähigkeit oder Auflockerung des Untergrundes (U) am Fuß (11) des Profils (1) liefert.

3. Qualitätssicherungsverfahren nach Anspruch 1 oder 2, **dadurch gekennzeichnet, dass** vom Fuß (11) des Profils (1) eine an einer Bohrlochsohle (21) reflektierte Welle oder bei unterem Verschluss des Profils durch einen Trockenbetonfuß die vom unteren Rand des Trockenbetonfusses reflektierte Welle gemessen wird.

4. Qualitätssicherungsverfahren nach Anspruch 3, **dadurch gekennzeichnet, dass** unter Zugrundelegung der gemessenen Kompressionswellengeschwindigkeit (vₚ) aus der Laufzeit der reflektierten Welle auf die Voreilung des Fußes (11) des Profils (1) zur Bohrlochsohle (21) geschlossen wird.

5. Qualitätssicherungsverfahren nach Anspruch 4, **dadurch gekennzeichnet, dass** nach Erreichen der Endtiefe oder einer Zwischentiefe die zeitliche Veränderung der Voreilung gemessen wird.

6. Profil (1) für die Erstellung von Pfählen im Untergrund (U), zur Durchführung eines Qualitätssicherungsverfahrens nach einem der Ansprüche 1 bis 5, **dadurch gekennzeichnet, dass** am Fuß (11) des Profils (1) innenseitig wenigstens ein Schallsender (31) und entlang einer Sehne im Querschnitt des Profils gegenüberliegend wenigstens ein Schallempfänger (32) vorgesehen sind.

7. Profil (1) nach Anspruch 6, **dadurch gekennzeichnet, dass** die Sender/Empfänger (3) 5 cm bis 40 cm, bevorzugt 10 cm bis 30 cm, besonders bevorzugt ca. 20 cm über dem unteren Ende des Profils (1) angeordnet sind.

8. Profil (1) nach Anspruch 6 oder 7, **dadurch gekennzeichnet, dass** die Sender/Empfänger (3) im Profil (1) eingelassen sind.

9. Profil (1) nach Anspruch 6, 7 oder 8, **dadurch gekennzeichnet, dass** zu jedem Sender/Empfänger (3) eine im Profil (1) geschützte Kabelverbindung zur Versorgungsspannungs- und Signalübertragung vorgesehen sind.

10. Profil (1) nach Anspruch 6, 7 oder 8, **dadurch gekennzeichnet, dass** jeder Sender/Empfänger (3) eine Spannungsversorgung, insbesondere Akkumulator, und einen Signallogger oder kabellose Datenübertragungsmittel haben.

## Claims

1. A quality assurance method for constructing piles in the subgrade (U) with an advancing, open profile and carrying-away of the soil on the inside or, if the profile is closed at the bottom, displacement of the soil, **characterised in that** a compressional wave velocity (vₚ) of the subgrade (U) is measured at the foot (11) of the open profile (1) on the inside along a chord of the cross-section of the profile (1).

2. A quality assurance method according to Claim 1, **characterised in that** the compressional wave velocity (vₚ) of the subgrade (U) which is ascertained supplies a measurement of the load-bearing capacity or loosening of the subgrade (U) at the foot (11) of the profile (1).

3. A quality assurance method according to Claim 1 or 2, **characterised in that** from the foot (11) of the profile (1) a wave reflected on a borehole bottom (21) or, in the event of the profile being closed at the bottom by a dry-mix concrete foot, the wave reflected by the lower edge of the dry-mix concrete foot is measured.

4. A quality assurance method according to Claim 3, **characterised in that** using the measured compressional wave velocity (vₚ) as a basis a conclusion is drawn about the advance of the foot (11) of the profile (1) relative to the borehole bottom (21) from the propagation time of the reflected wave.

5. A quality assurance method according to Claim 4, **characterised in that** once the final depth or an intermediate depth has been reached the change over time of the advance is measured.

6. A profile (1) for the construction of piles in a subgrade (U), for carrying out a quality assurance method according to one of Claims 1 to 5, **characterised in that** at the foot (11) of the profile (1) on the inside at least one sound transmitter (31) and opposite it along a chord in the cross-section of the profile at least one sound receiver (32) are provided.

7. A profile (1) according to Claim 6, **characterised in that** the transmitter/receiver (3) are arranged 5 cm to 40 cm, preferably 10 cm to 30 cm, particularly preferably approx. 20 cm, above the lower end of the profile (1).

8. A profile (1) according to Claim 6 or 7, **characterised in that** the transmitter/receiver (3) are set into the profile (1).

9. A profile (1) according to Claim 6, 7 or 8, **characterised in that** a cable connection for transmitting supply voltage and signals which is protected in the profile (1) is provided for each transmitter/receiver (3).

10. A profile (1) according to Claim 6, 7 or 8, **characterised in that** each transmitter/receiver (3) has a voltage supply, in particular accumulator, and a signal logger or wireless data transmission means.

## Revendications

1. Procédé d'assurance qualité pour la réalisation de pieux dans le sous-sol (U) avec un profilé ouvert qui avance et évacuation par l'intérieur du sol ou, en cas de profilé fermé en bas, refoulement du sol, **caractérisé en ce que la** vitesse de propagation de l'onde de compression (vₚ) du sous-sol (U) est mesurée à l'intérieur au pied (11) du profilé ouvert (1) le long d'une corde de la section transversale du profilé (1).

2. Procédé d'assurance qualité selon la revendication 1, **caractérisé en ce que** la vitesse de propagation de l'onde de compression (vₚ) du sous-sol (U) obtenue fournit une grandeur pour la portance ou l'ameublissement du sol (U) au pied (11) du profilé (1).

3. Procédé d'assurance qualité selon la revendication 1 ou 2, **caractérisé en ce qu**'une onde réfléchie sur le fond du sondage (21) ou, en cas de profilé fermé en bas par un pied en béton sec, l'onde réfléchie par le bord inférieur du pied en béton sec est mesurée à partir du pied (11) du profilé (1).

4. Procédé d'assurance qualité selon la revendication 3, **caractérisé en ce que** l'avancement du pied (11) du profilé (1) par rapport au fond du sondage (21) est déduit sur la base de la vitesse de propagation de l'onde de compression (vₚ) à partir du temps de parcours de l'onde réfléchie.

5. Procédé d'assurance qualité selon la revendication 4, **caractérisé en ce que** la variation dans le temps de l'avancement est mesurée après que la profondeur finale ou une profondeur intermédiaire a été atteinte.

6. Profilé (1) pour la réalisation de pieux dans le sous-sol (U), pour la mise en oeuvre d'un procédé d'assurance qualité selon l'une des revendications 1 à 5, **caractérisé en ce qu'**au moins un émetteur acoustique (31) est prévu à l'intérieur au pied (11) du profilé, et au moins un récepteur acoustique (32) est prévu le long d'une corde dans la section transversale du profilé et situé à l'opposé.

7. Profilé (1) selon la revendication 6, **caractérisé en ce que** les émetteur/récepteur (3) sont disposés entre 5 cm et 40 cm au-dessus de l'extrémité inférieure du profilé (1), de préférence entre 10 cm et 30 cm, de façon privilégiée à environ 20 cm.

8. Profilé (1) selon la revendication 6 ou 7, **caractérisé en ce que** les émetteur/récepteur (3) sont intégrés dans le profilé (1).

9. Profilé (1) selon la revendication 6, 7 ou 8, **caractérisé en ce qu**'il est prévu pour chaque émetteur/récepteur (3) une liaison par câble protégée dans le profilé pour la transmission de la tension d'alimentation et du signal.

10. Profilé (1) selon la revendication 6, 7 ou 8, **caractérisé en ce que** chaque émetteur/récepteur (3) possède une alimentation en courant, notamment un accumulateur, et un enregistreur de signal ou des moyens de transmission sans fil.
